# EUROPÄISCHE PATENTSCHRIFT

(11) **EP 0 544 925 B1**
(45) Veröffentlichungstag und Bekanntmachung des Hinweises auf die Patenterteilung: **29.05.1996**
(21) Anmeldenummer: 91112039.2
(22) Anmeldetag: 18.07.1991
(51) Int. Cl.: B41M 5/035

(54) **Vorrichtung zum Auf- und Einbringen von Farbstoffen auf bzw. in ein Kunststoff aufweisendes Substrat**
Process and apparatus for applying and incorporating dyes into a plastic-bearing substrate
Procédé et appareil pour l'application et l'incorporation de colorants dans un substrat en plastique

(43) Veröffentlichungstag der Anmeldung: 09.06.1993
(73) Patentinhaber: GENERAL ELECTRIC PLASTICS B.V., 4612 PX Bergen op Zoom (NL)
(72) Erfinder: Fuchs, Gerhard, W-8672 Selb (DE); Zaher, Maximilian P., W-2000 Hamburg 70 (DE)
(74) Vertreter: von Hellfeld, Axel, Dr. Dipl.-Phys.

(56) Entgegenhaltungen:
- EP-A- 0 020 292
- EP-A- 0 061 428
- DE-C- 3 904 424
- FR-A- 2 211 886

## Beschreibung

Die Erfindung betrifft eine Vorrichtung zum Auf- und Einbringen von Farbstoffen oder eines Dekors aus Farbstoffen auf- bzw. in ein Kunststoff aufweisendes Substrat mit den Merkmalen des Oberbegriffs des Patentanspruchs 1. Eine solche Vorrichtung ist aus der DE-C-39 04 424 bekannt. Dort erfolgt die Erwärmung des Farbträgers zum Zwecke der Farbübertragung vom Farbträger auf das Substrat (den Gegenstand) mittels auf der Rückseite des Farbträgers angeordneter Wärmestrahlungsquellen.

Ein Verfahren zum Auf- ein Einbringen von Farbstoffen auf Kunststoff ist aus der US-A 2 721 821 bekannt. Dort wird auf ein Substrat aus Polyethylen ein farbiges Dekor aufgedruckt, wobei eine Aufheizung auf 120 bis 185°C erfolgt. Die Aufheizung erfolgt mit Infrarotstrahlung, welche durch das Substrat auf den Farbträger gestrahlt wird, d.h. der Farbträger wird auf seiner dem Substrat zugekehrten Seite mittels IR-Strahlung erhitzt. Dabei ist vorgesehen, daß der Farbträger auf seiner nicht von Farbstoffen bedeckten Oberfläche reflektierend für die IR-Strahlung ausgebildet ist, so daß diese Strahlung nur dort absorbiert wird, wo Farbe aufgetragen ist.

Die GB-A 1 107 401 beschreibt ein Verfahren zum farbigen Bedrucken von Kunststoffen, bei dem eine Aufheizung des Kunststoffes in einem erhitzten Glycerol-Bad auf 175 bis 180° erfolgt. Dabei erfolgt eine Gelierung der Oberfläche des Kunststoffes.

Aus der EP 0 098 506 A2 sind ein Verfahren und eine Vorrichtung zum Erzeugen von permanenten Bildern auf Substraten bekannt, bei denen ein Träger mit Farbstoff zwischen dem Substrat und einer geheizten Matrix angeordnet wird, welche erhabene Abschnitte aufweist, deren Form dem zu übertragenden Bild entspricht. Nachdem mittels dieser erhitzten Matrix die Übertragung der Farbstoffe auf das Substrat erfolgt ist, wird das Substrat erhitzt, damit der Farbstoff aus einer Tinte in das Substrat diffundiert.

Die DE 24 38 723 A1 beschreibt ein Verfahren zum trockenen Übertragen von organischen Verbindungen auf Warenbahnen, bei dem Transfertemperaturen zwischen 100 und 200°C vorgesehen sind.

Die GB 2 127 747 A1 beschreibt ein Transfer-Druckverfahren, bei dem eine Positionierung der Transfer-Druckpartner mittels elektrostatischer Aufladung erfolgt.

Weiterhin sind Verfahren Zum Auftragen von Dekors aus Farbstoffen auf Kunststoffsubstrate aus der DE 37 08 855 C1 und der DE 39 04 424 C1 bekannt.

Aus den DE-Patenten 17 71 812, 23 37 798, 24 36 783 sowie aus der 24 58 660 ist es bekannt, Textilstoffe mit dem sogenannten Transferdruckverfahren zu bedrucken. Dabei wird ein Farbträger (auch Hilfsträger genannt) mit Druckbildern (Dekoren) aus Sublimationsdrucktinten bedruckt. Der Farbträger (Hilfsträger) kann insbesondere aus Papier bestehen. Der Druck erfolgt z.B. mittels Offset- oder Rotationsdruckverfahren. Die Druckbilder werden durch Sublimation vom Farbträger auf den farbig zu dekorierenden Textilstoff übertragen (sogenannter Umdruck).

Die genannten Drucktinten werden aus sublimierbaren Dispersionsfarbstoffen unter Verwendung von Bindemitteln und Oxidationsadditiven hergestellt. Die bedruckten Farbträger (auch Transferpapiere genannt) werden beim Stand der Technik mit der farbig bedruckten Seite auf die zu bedruckende Textilseite gelegt und mittels einer auf 170 bis 220°C erhitzten Druckplatte (im Taktverfahren) oder mittels eines umlaufenden Zylinders (im Durchlaufverfahren) erhitzt. Sobald die Temperatur von ca. 170 bis 220°C die Farbstoffe erreicht, sublimieren diese in die aus Kunststoffasern hergestellten Textilien hinein.

Ein bekanntes Verfahren (EP-A 0 014 615), das in erster Linie zum Dekorieren von Brillengestellen vorgesehen ist, wird in der Weise durchgeführt, daß bei jedem Arbeitszyklus ein Brillengestell mit seiner zu dekorierenden Fläche nach oben weisend auf einer Unterlage abgelegt wird, die innerhalb einer Vakuumkammer angeordnet und mittels einer Kolbenzylindereinheit auf- und abbeweglich ist. Die Vakuumkammer hat zum Einbringen des Brillengestells eine seitliche Öffnung, die mit einer Tür verschließbar ist. An ihrer Oberseite weist die Vakuumkammer einen waagerechten, ortsfesten Rahmen auf, der mit einem über ihm angeordneten, ebenfalls waagerechten, aber auf- und abbeweglichen Rahmen einen Schlitz begrenzt. Durch den Schlitz wird eine Trägerfolie hindurchgefügt, die von einer Haspel abgerollt wird und an ihrer Unterseite mit dem Dekor versehen ist, das auf das Brillengestell aufgetragen werden soll. Das Dekor ist beispielsweise als Mehrfarbendruck oder als Abziehbild auf die Trägerfolie aufgebracht worden und besteht aus Farben, die bei einer Temperatur unterhalb der Zerstörungstemperatur der Trägerfolie sublimierbar sind. Sobald ein Brillengestell in die Vakuumkammer eingebracht und deren Tür verschlossen worden ist, wird der obere Rahmen abgesenkt, so daß er die Trägerfolie zwischen sich und dem unteren Rahmen einklemmt und die Vakuumkammer dadurch dicht verschlossen wird und evakuiert werden kann. Die Trägerfolie wird mittels einer über dem oberen Rahmen angeordneten Heizvorrichtung auf die Sublimationstemperatur des Dekors erhitst und daraufhin das Brillengestell mittels seiner innerhalb der Vakuumkammer heb- und senkbaren Unterlage, auf der es abgelegt worden ist, nach oben bewegt und gegen die Trägerfolie gedrückt. Das Vakuum bewirkt, daß die Trägerfolie sich dicht an die zu dekorierenden Flächen an der Vorderseite und in seitlichen Bereichen des Brillengestells anschmiegt. Dieser Zustand wird für eine Zeitspanne aufrechterhalten, die für einen Übergang der das Dekor bildenden Farben von der Trägerfolie weg in die Struktur des Werkstoffs des Brillengestells hinein ausreicht. Anschließend wird das Vakuum aufgehoben, das Brillengestell abgesenkt und dadurch von der Trägerfolie getrennt und schließlich der Vakuumkammer entnommen.

Bei diesem bekannten Verfahren wird die Trägerfolie in einzelnen Bereichen stark gedehnt, damit sie sich ausreichend an das Brillengestell anschmiegt. Dabei ist es unvermeidlich, daß das Dekor in den besonders stark gedehnten Bereichen der Trägerfolie verzerrt wird. Die Verzerrungen lassen sich bis zu einem gewissen Grad dadurch ausgleichen, daß von vorne herein ein entsprechend korrigiertes Dekor auf die Trägerfolie aufgebracht wird. Im übrigen machen sich Verzerrungen bei Gegenständen wie Brillengestellen, deren zu dekorierende Flächen verhältnismäßig schmal sind, kaum bemerkbar. Anders ist es jedoch bei Gegenständen, die großflächig dekoriert werden sollen. Bei solchen Gegenständen lassen sich störend auffallende Verzerrungen des Dekors nicht immer vermeiden, wenn das Dekor nach dem bekannten Verfahren aufgetragen worden ist. Außerdem nimmt mit zunehmender Größe der zu dekorierenden Fläche die Gefahr zu, daß das Dekor durch Lufteinschlüsse beeinträchtigt wird.

Bei einem anderen bekannten Verfahren zum Auftragen von Dekors auf Gegenstände (DE-A-32 28 096) werden die Gegenstände, beispielsweise Blechdosen, zunächst durch eine Beschichtungsanlage geführt, die auf der Außenseite der Gegenstände eine Schicht aus farbstoffaffinem, migrationsverhinderndem Kunststoff aufbringt. Nach chemischem oder physikalischem Trocknen dieses Überzuges werden die beschichteten Gegenstände einer Etikettiermaschine zugeführt, in der Dekorträger in Form von bedruckten Banderolen von einem Stapel oder endlosen Streifen abgenommen, um je einen Gegenstand gelegt und mit einem Klebstreifen, Leimstrich, elektrostatischen Feld od. dgl. fixiert werden. Daraufhin werden die Gegenstände, beispielsweise mittels Heißluft, auf eine Temperatur von 200° bis 350°C vorzugsweise 250° bis 300°C erhitzt. bei diesen Temperaturen, die einen extremen Hitzeschock erzeugen, verdunstet in den Banderolen enthaltenes Wasser schlagartig, so daß jede Banderole in einem Bruchteil einer Sekunde auf den zugehörigen Gegenstand aufgeschrumpft wird und einen für den Übergang des Dekors von der Banderole auf den Gegenstand erforderlichen Druck autogen erzeugt. Beim weiteren Erhitzen sublimieren dann die Farbstoffe, die das Dekor bilden, in den darunterliegenden Kunststoffüberzug.

Bei diesem Verfahren ist es von entscheidender Bedeutung, daß die beim Aufschrumpfen einer Banderole unvermeidliche Relativbewegung gegenüber dem zugehörigen Gegenstand abgeschlossen ist, ehe die Farbstoffe, die das Dekor bilden, so weit erhitzt sind, daß ihre Migration in die Kunststoffschicht hinein beginnt. Gelingt es nicht, diese schwierige Bedingung einzuhalten, dann muß damit gerechnet werden, daß zumindest Teile des Dekors auf dem Gegenstand verwischt werden.

Aus der US 4 178 782 ist eine Vorrichtung zum Bedrucken einer Textilbahn mit sublimierbarem Farbstoff bekannt, der auf einer Trägerfolie zugeführt wird. Die Vorrichtung hat eine drehantreibbare, von innen beheizbare Trommel, um die zuunterst die Trägerfolie mit radial nach außen gekehrter Farbstoffschicht und darüber die zu bedruckende Textilbahn und über dieser ein über Rollen geführter endloser Anpreßgurt aus Metallgewebe laufen. Der auf diese Weise umschlungene Bereich der Trommel kann von einer Haube abgedeckt sein, innerhalb derer ein Unterdruck aufrechterhalten wird. Auf diese Weise wird beim Sublimieren der Farbe freiwerdendes Gas durch die zu bedruckende Textilbahn und den daraufliegenden Anpreßgurt aus Metallgewebe hindurch abgesaugt. Die vom Anpreßgurt auf die Textilbahn ausgeübten Anpreßkräfte werden ausschließlich durch die mechanische Spannung des Anpreßgurts erzeugt und durch den Unterdruck innerhalb der Haube etwas vermindert.

Aus der DE 25 42 350 C1 ist der Versuch bekannt geworden, im Transferdruckverfahren, welches zuvor bei Textilstoffen mit Erfolg angewandt worden war, auch bestimmte Kunststofferzeugnisse zu bedrucken, welche die in Rede stehenden sublimierbaren Farbstoffe schlecht annehmen. Man hat dort versucht, solche Körper mit thermoplastischen Folien zu beschichten, welche die Farbstoffe aufnehmen und sodann versucht, die Folien mit dem oben erläuterten Transferdruckverfahren zu bedrucken. Das Verfahren hat sich aber nicht bewährt, insbesondere weil die Migrationsbeständigkeit der Farbstoffe (also die Ortsfestigkeit der Farbstoffe nach dem Transferdruck) nur bei mittel- bis hochmolekularen Farbstoffen gewährleistet war (bei Molekulargewichten zwischen 300 und 1 000). Man hat zum Sublimieren Temperaturen von über 180°C bzw. 200 bis 220°C für eine Zeitspanne von mindestens 25 Sekunden angewandt. Bei diesen relativ hohen Temperaturen verschmelzen aber die meisten thermoplatischen Folien oder sie werden so weich, daß die beim Transferdruck verwendeten Farbträger (Papier etc.) kleben bleiben oder die Oberflächen der Folien so schädigen, daß das Produkt nicht den ästhetischen Anforderungen genügte. Auch die für eine gute Bildwiedergabe erforderliche Migrationsbeständigkeit der Farbstoffe wurde nicht erreicht.

Nennenswerte Ergebnisse im Sublimationsdruck-Transferverfahren wurden deshalb bisher im Stand der Technik nur mit duroplastischen Folien und Lacken erzielt (DE-A 24 24 949, GB-A-1 517 832). Diese Verfahren führten aber nicht zu befriedigenden reproduzierbaren Ergebnissen. Sowohl die Materialien als auch der Sublimationsvorgang sind nicht hinreichend präzise beschrieben. Die erzielten Ergebnisse ließen insbesondere wegen Vergilbung und geringer Migrationsbeständigkeit sowie Farbverwischungen zu wünschen übrig.

Wegen der umfangreichen Anwendung thermoplastischer Folien und Platten, die mit einer Thermoverformung in dreidimensionale Körper, wie z.B. Bauelemente für den Innenausbau, Möbelteile (insbesondere Fronten), Haushaltsgeräte, Büromaschinen, LeuchtKörper, Autoformteile etc., geformt werden können, besteht seit langem ein Bedarf an einer Möglichkeit, thermoplastische Substrate in guter Qualität mit farbigen Dekors versehen zu können.

In der EP 0 014 901 wird ein Versuch beschrieben, konstante, nachvollziehbare und beständige Transferdruckergebnisse dadurch zu erzielen, daß die Molekulargewichte der sublimierbaren Dispersionsfarbstoffe, die angewandten Temperaturen und die Zusammensetzung und Beschaffenheit der Kunststoffsubstrate näher spezifiziert sind. Man ist dort zu der Erkenntnis gelangt, daß eine Erhitzung auf Temperaturen von 220°C und mehr für die Anwendung des Transferdruckverfahrens auf Kunststoffe erforderlich ist. Dadurch werden eine Vielzahl von thermoplastischen Kunststoffen ausgeschlossen. Das Verfahren blieb auf bestimmte duroplastische Kunststoffbeschichtungen und bestimmte Substrate aus anorganischen Werkstoffen beschränkt.

Der Stand der Technik lehrt als Vorurteil auch, daß es beim Sublimationsdruck wesentlich auf das Molekulargewicht der verwendeten Farbstoffe ankommt. Die vorstehend genannte EP 0 014 901 Lehrt die Verwendung von hochmolekularen Dispersionsfarbstoffen mit Molekulargewichten zwischen 300 und 1 000, insbesondere mit Blick auf die geforderte Migrationsbeständigkeit.

Die eingangs bereits genannten deutschen Patentschriften 37 08 855 und 39 04 424 bringen insofern einen Fortschritt, als sie beim Sublimationsdruck von der Verwendung von erhitzten Druckplatten oder erhitzten Zylindern abgehen und stattdessen eine Erhitzung mit Wärmestrahlung (Infrarotstrahlung) vorschlagen. Auf Einzelheiten der verwendeten Materialien sowie der Sublimationstemperaturen gebt dieser Stand der Technik nicht ein.

Aus der nicht vorveröffentlichten europäischen Patentanmeldung EP-A-455 849 sind ein Verfahren und eine Vorrichtung zum Auf- und Einbringen von Farbstoffen auf bzw. in ein Kunststoff aufweisendes Substrat bekannt, bei denen der Farbträger auf seiner vom Substrat abgekehrten Seite in Abhängigkeit vom Kunststoff des Substrates auf Temperaturen unterhalb von 170°C erhitzt wird, der Farbträger durch elektrostatische Aufladung in ganzflächigen Kontakt mit dem Substrat gebracht wird und das Substrat erhitzt wird und zwar so, daß die Seite des Substrats, auf welche die Farbstoffe auf- bzw. eingebracht werden, geringer erhitzt wird als die gegenüberliegende andere Seite (Rückseite) des Substrates. Von diesem nicht vorveröffentlichten Stand der Technik geht die vorliegende Erfindung aus.

Der Erfindung liegt die Aufgabe zugrunde, die gattungsgemäße Vorrichtung zum Auf- und Einbringen von Farbstoffen auf bzw. in ein Kunststoff enthaltendes Substrat so weiterzubilden, daß die Qualität des hergestellten Produktes weiter verbessert wird.

Erfindungsgemäß wird diese Aufgabe dadurch gelöst, daß in der Heizplatte der Vorrichtung eine Vielzahl von ersten Kanälen zur Aufnanme eines strömenden Heizfluids und eine Vielzahl von zweiten Kanälen, die an eine Vakuumquelle anschließbar sind, vorgesehen sind, wobei die zweiten Kanäle mit Löchern in der Oberfläche der Platte verbunden sind.

Bevorzugt erstrecken sich die ersten und zweiten Kanäle parallel zueinander, und zwar in einer Ebene, die parallel zur Oberfläche der Platte der Vorrichtung ist.

Dabei werden bevorzugt die ersten und zweiten Kanäle abwechselnd zueinander versetzt angeordnet, wobei aber nicht notwendig jeweils ein erster Kanal auf einen zweiten Kanal folgt, sondern zwischen einer Art von Kanälen meherer Kanäle der anderen Art angeordnet sein können.

Gemäß einer bevorzugten Ausgestaltung der Erfindung ist vorgesehen, daß die Dichte der ersten Kanäle, welche dar Heizfluid führen, in äußeren Bereichen der Platte größer ist als in inneren Bereichen. Dies dient insbesondere dazu, eine besonders homogene Temperaturverteilung auf der Platte zu erreichen.

Weiterhin ist gemäß eine anderen bevorzugten Ausgestaltung der Erfindung vorgesehen, daß einzelne von den zweiten Kanälen, welche Vakuum führen, wahlweise mit der Vakuumquelle verbindbar sind, so daß je nach Größe des Substrates, welches mit Farbstoffen versehen wird, wahlweise einzelne Kanäle der Vorrichtung unwirksam gemacht werden können.

Nachfolgend wird die Erfindung anhand der Zeichnung näher erläutert. Es zeigt:
- Fig. 1: in Drauf- und Seitenansicht die Vorbereitung eines Substrates und eines Farbträgers für den Transferdruck;
- Fig. 2 und 3: schematische Ansichten des Transferdruckes;
- Fig. 4: Einzelheiten des Transferdruckes in stark vergrößertem Maßstab,
- Fig. 5: eine Farbverteilung eines zu druckenden Bildes und eine zugehörige Steuerung der Intensität von Infrarot-Strahlern und
- Fig. 6: schematisch eine Draufsicht auf eine Heiz-Platte einer erfindungsgemäßen Vorrichtung, wobei die Anordnung der ersten und zweiten Kanäle dargestellt ist, und
- Fig. 7: einen Teil-Schnitt durch eine Platte gemäß Fig.6.

Ein Substrat 10 soll durch Transferdruck mit einem Bild aus sublimierbaren Dispersionsfarbstoffen dekoriert werden. Der Begriff Substrat soll insbesondere erfassen Filme, Folien oder Platten, wobei die Filme oder Folien Stärken von 25 bis 1 000 µm und die Platten Stärken von 1 bis 10 mm aufweisen können. Die Filme, Folien oder Platten können aus einem Kunststoffgranulat, Granulatmischungen sowie aus mehreren Kunststoffarten oder Mischungen extrudiert sein. Auch können anorganische Teilchen (Puder, Mehl) zugemischt sein, wobei der Anteil an Kunststoffen an der Oberfläche des Substrates bevorzugt mehr als 50 % betragen soll. In Betracht für die Anwendung der Erfindung kommen insbesondere folgende Kunststoffe: PC (Polycarbonate), ABS, PMMA, PET und PDT. In Abhängigkeit vom verwendeten Material werden die Prozeßparameter eingestellt (siehe unten).

Die Kunststoffilme, -platten oder -folien können auch aus mehreren Kunststoffarten und -schichten zusammengesetzt sein.

Das erfindungsgemäße Verfahren ist nicht nur für Substrat-Oberflächen geeignet, die glatt sind, sondern auch für strukturierte, poröse, matte und rauhe Oberflächen. Das Substrat-Material kann klar oder gefärbt sein.

Unter einem Substrat ist auch eine Kunststoffschicht zu verstehen, die in Form von Lack auf eine Werkstoffoberfläche von z.B. Holz, Keramik oder Kunststein aufgetragen ist, ggf. unter Vernetzung.

Werden empfindliche oder in bezug auf chemische und mechanische Beanspruchungen oder in bezug auf Licht weniger beständige Kunststoffe verwendet, so können diese nach einer erfindungsgemäßen Bedruckung mit als solches bekannten beständigeren Locken oder Beschichtungen aus anderen Kunststoffarten überzogen werden.

Das Substrat 10 wird mit Hilfe eines Farbträgers 12 farbig bedruckt. Auf dem Farbträger 12 ist hierzu das auf das Substrat zu übertragende Bild mit Hilfe von sublimierbaren Dispersionsfarbstoffen aufgedruckt. Als Farbträger 12 kommen insbesondere Papierbögen in Betracht, die einerseits das zu übertragende Bild aus sublimierbaren Farben gut aufnehmen und andererseits eine hinreichende Luftdurchlässigkeit aufweisen, damit während des Sublimations-Umdruckes Luft durch den Farbträger 12 gesaugt werden kann. Gute Ergebnisse werden mit Papiergewichten von 30 bis 120 g erzielt. Die Papierflächen können beliebige Größen haben, insbesondere können sie 1 m² oder größer sein.

Sublimierbare Dispersionsfarbstoffe herkömmlicher Art werden unter Verwendung von Bindemitteln und ggf. Oxidationsadditiven zu Drucktinten verarbeitet. Mittels Offset-, Rotations-, Tief-, Flexo- oder Siebdruckverfahren werden die Bilder, Muster, Einzelfarben oder Motive, mit denen das Substrat 10 versehen werden soll, auf den Farbträger 12 gedruckt.

Gemäß Fig.1 wird das Substrat 10, welches bedruckt werden soll, in einer Beschickungsstation 14 abgelegt und es wird ein Farbträger 12 auf das Substrat gelegt. Wie dargestellt, ist der bedruckte Farbträger 12 aus Papier wesentlich größer als das Substrat 10, so daß der Farbträger das Substrat an allen Kanten deutlich überlappt. Die überlappende Flache beträgt beim dargestellten Ausführungsbeispiel mindestens 20 %, vorzugsweise mindestens 30 %.

Die so in einem ersten Schritt übereinander gelegten Substrat- und Farbträgerschichten werden in einem zweiten Schritt in eine Station 16 für eine elektrostatische Aufladung überführt. Hier wird das Substrat 10 gegenüber dem Farbträger 12 so elektrostatisch aufgeladen, daß der Farbträger 12 ganzflächig satt an der Oberfläche des Substrates 10 anliegt. Dies wird im dritten Schritt gemäß Fig.1 erreicht. Im vierten Schritt wird die Anordnung auf Substrat 10 und wie geklebt daran anliegendem Farbträger 12 zu einer Sublimationsstation befördert, die in Fig.2 näher dargestellt ist.

Ein Transportband 18 überträgt die wie vorstehend beschrieben erzeugte Anordnung aus Substrat 10 und Farbträger 12 zu einem Tisch 20 mit einer Heizplatte, die mit luftdurchlässigen vertikalen Kanälen (nicht gezeigt) versehen ist, so daß Luft in den Figuren von oben nach unten durch die Tischplatte saugbar ist. Hierzu ist unter der Tischplatte eine Vakuumkammer 22 vorgesehen, die an eine nicht gezeigte Vakuumpumpe angeschlossen ist.

Gemäß den Fig.2 und 3 wird das Substrat 10 mit darauf fest anliegendem Farbträger 12 auf den Tisch 20 befördert und danach wird Vakuum in der Kammer 22 angelegt. Es ist weder eine Deckfolie über dem Farbträger 12 noch eine Unterlage zwischen dem Substrat 10 und dem Tisch 20 erforderlich.

Über dem Tisch 20 ist ein Gehäuse 24 angeordnet, in dem eine Vielzahl von Infrarot-Strahlern 36 nebeneinander untergebracht sind. Das Gehäuse 24 mit den Infrarot-Strahlern 36 überdeckt überlappend den gesamten Bereich des Substrates 10 und des Farbträgers 12. Eine Temperaturmeßeinrichtung 26 mißt die Temperatur an der den Infrarot-Strahlern zugekehrten Oberfläche des Substrates 10 und der daran anliegenden Seite des Farbträgers 12 mit den sublimierbaren Dispersionsfarben. Eine weitere Temperatureinrichtung 27 mißt die Temperatur der Heizplatte des Tisches 20 und damit die Temperatur an der Oberfläche des Substrates 10, die direkt an dem Tisch 20 anliegt, also diejenige Seite des Substrates 10, die nicht dekoriert wird.

Mittels einer Steuerung 28 werden die einzelnen Infrarot-Strahler 36 im Gehäuse 24 auf unterschiedliche Temperaturen gesteuert, wie weiter unten anhand der Fig.5 näher erläutert wird.

Wie in Fig.3 schematisch dargestellt ist, wird durch den porösen Farbträger 12 Luft in die Vakuumkammer 22 gesaugt, und zwar durch die Kanäle (nicht gezeigt) in der geheizten Tischplatte 20. Dabei wird der Randraum 30 zwischen dem überlappenden Farbträger 12, dem Substrat 10 und dem Tisch 20 luftleer gepumpt, so daß sich der Farbträger 12 gleichmäßig über die gesamte Fläche an das Substrat 10 anzieht. Es entstehen keine Faltungen oder Verwerfungen im Farbträger 12 und Luft- oder Gasblasen werden entfernt. Dies gilt insbesondere für die Erhitzung während der Sublimation unter Dampfbildung.

In diesem Zustand werden der Tisch 20 und die Infrarot-Strahler 36 geheizt. Die Von den Infrarot-Strahlern 36 erzeugte Infrarotstrahlung 32 dient zur Erhitzung der auf der Unterseite des Farbträgers 12 angeordneten sublimierbaren Farbstoffe, während die Erhitzung des Tisches 20 dazu dient, das Substrat 10 auf der nicht bedruckten Seite zu erhitzen. Diese Erhitzung des Substrates 10 hat nicht nur den Zweck, eine Formstabilität des Substrates zu erreichen, sondern hat darüberhinaus wesentliche Auswirkungen auf das Eindringen der Farbmoleküle in das Substrat 10.

Dies ist in Fig.4 näher erläutert, wo die einzelnen Teile in stark verzerrter Vergrößerung dargestellt sind, um den Vorgang der Sublimation und des Eindringens der Farbmoleküle in das Substrat zu veranschaulichen. Wie gesagt, erzeugt die Luftströmung 34 Von außen durch den Farbträger 12 und die Luftströmung 36 unterhalb des Farbträgers 12 ein gleichmäßiges, spannungsfreies, blasenfreies und sattes Anlegen des Farbträgers 12 am Substrat 10. Zur Erzielung eines besonders migrationsbeständigen Druckes auf dem Substrat 10 wird nun das Substrat 10 mit der Tischplatte 20 auf eine Temperatur geheizt, die höher ist als die Temperatur an der zu bedruckenden Oberfläche des Substrates 10. In Fig.4 entsteht also von oben nach unten ein ansteigender Temperaturgradient. Dieser Temperaturgradient hat zur folge, daß die Farbstoffmoleküle 40 nach der Sublimation relativ weit in das Substrat eindringen. In Fig.4 ist derjenige Bereich des Substrates 10, in den die Moleküle 40 eindringen, mit 10b bezeichnet, während der im wesentlichen von Farbstoffmolekülen freibleibende Bereich mit 10a gekennzeichnet ist.

Das Maß der Erwärmung an der Oberfläche des Substrates 10 und entsprechend an der Unterfläche des Farbträgers 12 (gemessen mit der Temperaturmeßeinrichtung 26 gemäß Fig.2) hängt vom Material des Substrates 10 ab. Die Erwärmung betragt zwischen 60°C (für z.B. ABS) und 150°C (für z.B. PBT). Für PC hat sich eine Erwärmung auf 130°C als günstig erwiesen. Die Temperatur an der Unterfläche des Substrates 10 (gemessen mit dem Temperaturfühler 27 gemäß Fig.3) soll jeweils um etwa 3 bis 30°C, insbesondere 5 bis 15°C höher liegen, je nach Art und Stärke des Materials.

Im einzelnen haben sich für PC Temperaturwerte von 120 bis 135°C im Sublimationsbereich (d.h. an der Träger-Unterflache und der Substrat-Oberfläche) als günstig erwiesen, für ABS 90 bis 100°C, für PBT 150 bis 160°C und für PET 80 bis 90°C.

Durch die erfindungsgemäß angewandten relativ geringen Temperaturen ist das Problem der Rück-Sublimation gelöst.

Je nach Stärke den Substrates 10 und Seinem Material ist der Sublimationsvorgang in 10 bis 30 Sekunden beendet.

Die Qualität des erzeugten Produktes läßt sich weiter dadurch steigern, daß die Intensität der einzelnen Infrarot-Strahler 36 in Abhängigkeit davon gesteuert wird, welche Farbe durch den betreffenden Strahler sublimiert werden soll. Unterschiedliche Farben erfordern unterschiedliche Energien pro Flächeneinheite für die Sublimation. So steigt der Energiebedarf (und entsprechend die von der Infrarotstrahlung zu erzeugende Temperatur) von gelb über rot und cyan zu schwarz um etwa 20 % an. Dies wird durch individuelle Steuerung der einzelnen Infrarot-Strahler entsprechend dem vorherrschenden Farbanteil direkt unter dem Strahler berücksichtigt. Hierdurch wird eine gleichmäßige Sublimation für alle Farben erreicht, wobei gleichzeitig die zu bedruckende Oberfläche des Substrates hinreichend gleichmäßig erwärmt ist, was die Bildqualität fördert. Fig.5 zeigt beispielhaft links ein abzudruckendes Bild auf dem Farbträger 12, wobei in den äußeren Bereichen 12a, 12b und 12c hellere Farben (zunehmend von gelb nach rot) vorgesehen sind, während das Bild zur Mitte hin immer dunkler wird, bis es im zentralen Abschnitt einen schwarzen Bereich aufweist. Entsprechend zeigt Fig.5 rechts schematisch eine Ansicht der Infrarot-Strahler 36 im Gehäuse 24 von unten (beispielsweise in bezug auf Fig.4), wobei im mittleren Bereich, entsprechend dem scharzen Bereich des Bildes, 100 % einer vorgegebenen IR-Leistung mit den Infrarot-Strahlern erzeugt wird, während nach außen hin die Infrarotleistung jeweils wie angegeben reduziert wird.

Bevorzugt wird der Farbträger 12 auf seiner Rückseite geschwärzt.

Die mit dem vorstehend beschriebenen Verfahren erzielte Eindringtiefe der sublimierbaren Farbstoffmoleküle in das Substrat von 100 bis 300 µm verursacht keine Verblassung des Bildes sondern überraschenderweise im Gegenteil eine Verbesserung der Bildqualität; das Bild erscheint intensiver und räumlicher. Die Migration ist vernachlässigbar. Das wie beschrieben hergestellte Produkt kann ohne Beeinträchtigung der Bildqualität einer kurzfristigen Stoßerwärmung von z.B. 200 bis 300°C für 2 bis 3 min zwecks einer Thermoverformung unterzogen werden. Auch eine Dauererwärmung von 100 bis 200°C ist möglich (je nach Kunststoffart, z.B. 145°C für PC und 200°C für PBT).

Es erfolgt keine Beschädigung der Substratoberfläche Die Kunststoffoberfläche behält ihre Struktur ohne jegliche Veränderung, unabhängig davon, ob die Oberfläche auf Hochglanz poliert, matt, seidenmatt, gekrümmt, grob oder fein strukturiert ist. Aufgrund der elektrostatischen Anziehungskräfte und der gleichzeitig wirkenden Vakuumkräfte ist auch die Bildqualität bei groben, rauhen und feinstrukturierten Oberflächen gut.

Mit dem beschriebenen Verfahren lassen sich relativ große Mengen von Farbstoff transferieren (10 bis 20 g naß, bzw. 3 bis 7 g trocken). Hierdurch und durch die beschriebene große Diffusionstiefe kann eine Thermoverformung bis zu 250 % Ausdehnung ohne Verblassung oder Aufhellung der Farben durchgeführt werden.

Fig.6 zeigt die erfindungsgemäße Ausgestaltung der Tischplatte 20 in Schematischer Draufsicht. Fig.7 zeigt einen Vertikalschnitt (senkrecht zur Papierebene von Fig.6) eines Details von Fig.6.

Wie sich aus den Fig.6 und 7 ergibt, ist bei diesem Ausführungsbeispiel die Tisch-Platte 20 aus einer unteren Platte 20b und einer oberen Platte 20a gebildet (Fig.7). Auf der oberen Platte 20a, auf welche sich die Draufsicht gemäß Fig.6 bezieht, wird das Substrat 10 und darüber dann der Farbträger 12 abgelegt (in Fig.6 und 7 nicht gezeigt).

Wie Fig.6 zeigt, sind in der Tisch-Platte 20 direkt unterhalb der oberen Platte 20a eine Vielzahl von sich in einer Ebene parallel zueinander erstreckenden Kanälen ausgebildet. Dabei sind zwei Arten von Kanälen zu unterscheiden: eine erste Art von Kanälen 44, 44' dient der Führung eines Heizfluids, wie insbesondere geheiztem Öl. Dieses Heizfluid heizt die Tisch-Platte 20 und somit das darauf liegende Substrat auf der vom Farbträger abgekehrten Seite auf. Die Heizeinrichtung zum Heizen des Öls ist herkömlicher Art und deshalb hier nicht näher dargestellt.

Weiterhin hat die Tisch-Platte 20 die Funktion, über eine Vielzahl von Saugkanälen Luft durch den Farbträger 12 zu saugen, damit dieser ganzflächig satt am Substrat 10 anliegt. Hierzu dient eine zweite Art von Kanälen 46, 46', die jeweils wahlweise an eine Vakuumquelle (nicht gezeigt) anschließbar sind. Je nachdem, ob ein bestimmter Kanal 46, 46' an die Vakuumquelle angeschlossen ist, erzeugt er über mit ihm verbundene Kanäle 54, 56, 58 (Fig.7) eine Vakuumsaugung über die zugeordneten Löcher 48, 50, 52, so daß an der betreffenden Stelle der Farbträger 12 angesaugt wird.

Die in den Fig.6 und 7 gezeigte Kombination von Heiz-Kanälen 44, 44' Vakuumkanälen 46, 46' ermöglicht eine optimale Kombination der beiden Funktionen "Heizen" und "Ansaugen" der Tisch-Platte 20.

Es hat sich nämlich gezeigt, daß eine völlig homogene Temperaturverteilung auf der Platte 20 keineswegs in leichter Weise zu erreichen ist, auch wenn die Platte aus massivem Metall ausgebildet ist. Die Platte 20 wird nämlich nicht nur mittels des durch die Kanäle 44, 44' strömenden Heizfluids 60 (Öl) geheizt, sondern auch von den Infrarot-Strahlern 36. Insbesondere die Infrarot-Strahler 36 können eine Unbestimmtheit hinsichtlich der Temperaturverteilung auf der Platte 20 bewirken.

Die einzelnen Kanäle 44, 44' sowie 46, 46' sind jeweils in Blöcken 62, 64, ... 68 ausgebildet, welche zwischen den oberen und unteren Platten 20a, 20b eingeklemmt sind. Hierdurch ergibt sich insgesamt eine kompakte Heizplatte, die hinsichtlich ihrer Temperatur relativ verzögerungsfrei und völlig homogen steuerbar ist. Dadurch, daß einzelne Vakuumkanäle 46, 46' mittels der Ventile 70, 72, ... 74, 76 (in Fig.6 sind nur ein Teil der gezeigten Ventile mit Bezugszeichen versehen) an die Vakuumquelle anschließbar sind, kann die Platte 20 in einfacher Weise hinsichtlich ihrer Vakuumwirkung an die Größe des zu bedruckenden Substrates 10 angepaßt werden. Hat das Substrat 10 relativ geringe Abmessungen, so können in äußeren Bereichen der Platte 20 gelegene Vakuumkanäle 46, 46' der zugehörigen Ventile 70, 72, 74, 76 abgesperrt werden, so daß nur die inneren Vakuumkanäle wirksam sind, nämlich insoweit, wie sie direkt eine Luftsaugung durch den auf dem Substrat liegenden Farbträger 12 bewirken.

Als Vakuumquelle wird bevorzugt eine Venturi-Pumpe (Luft-Saugung durch Düseneffekt) vorgesehen, deren Saugwirkung über einen weiten Bereich in einfacher Weise einstellbar ist.

## Patentansprüche

1. Vorrichtung zum Auf- und Einbringen von Farbstoffen oder eines Dekors aus Farbstoffen auf- bzw. in ein Kunststoff aufweisendes Substrat (10) mit einer Platte (20), auf die das Substrat und darüber ein Farbträger (12) gelegt werden, und die eine Vielzahl von Kanälen (46, 46') aufweist, die an eine Vakuumquelle anschließbar sind und die mit Löchern (48, 50, 52) in der Oberfläche der Platte (20) verbunden sind,
dadurch **gekennzeichnet,** daß
in der Platte (20) eine Vielzahl weiterer Kanäle (44, 44') zur Aufnahme eines strömenden Heizfluids (60) ausgebildet sind.

2. Vorrichtung nach Anspruch 1,
dadurch **gekennzeichnet,** daß sich die Kanäle (46, 46') und die weiteren Kanäle (44, 44') parallel zueinander erstrecken.

3. Vorrichtung nach einem der Ansprüche 1 oder 2,
dadurch **gekennzeichnet,** daß die Kanäle (44, 44', 46, 46') zumindest annähernd in einer Ebene liegen.

4. Vorrichtung nach einem der vorhergehenden Ansprüche,
dadurch **gekennzeichnet,** daß die Kanäle (46) und die weiteren Kanäle (44) abwechselnd zueinander versetzt angeordnet sind.

5. Vorrichtung nach einem der vorhergehenden Ansprüche, dadurch **gekennzeichnet,** daß jeweils einzelne von den evakuierbaren Kanälen (46, 46') wahlweise mit der Vakuumquelle verbindbar sind.

6. Vorrichtung nach einem der vorhergehenden Ansprüche, dadurch **gekennzeichnet,** daß die Dichte der von dem Heizfluid durchströmten Kanäle (44, 44') in äußeren Bereichen der Platte (20) größer ist als in inneren Bereichen.

7. Vorrichtung nach einem der vorhergehenden Ansprüche, dadurch **gekennzeichnet,** daß als Vakuumquelle eine Venturi-Pumpe vorgesehen ist.

## Claims

1. An apparatus for applying and incorporating dyestuffs or a dye pattern to/in a substrate (10), which comprises plastics, including a plate (20) on which the substrate and a dye carrier (12) on top of the same are placed and which comprises a plurality of passages (46, 46') adapted for connection to a vacuum source and communicating with holes (48, 50, 52) in the surface of the plate (20), **characterized** in that a plurality of further passages (44, 44') are formed in the plate (20) to receive a flowing heating fluid (60).

2. The apparatus as claimed in claim 1, characterized in that the passages (46, 46') and the further passages (44, 44') extend parallel to one another.

3. The apparatus as claimed in any one of claims 1 or 2, characterized in that the passages (44, 44', 46, 46') lie at least approximately in one plane.

4. The apparatus as claimed in any one of the preceding claims, characterized in that the passages (46) and the further passages (44) are disposed alternatingly offset with respect to each other.

5. The apparatus as claimed in any one of the preceding claims, characterized in that indidivual ones of the evacuatable passages (46, 46') are connectable selectively to the vacuum source.

6. The apparatus as claimed in any one of the preceding claims, characterized in that the closeness of the passages (44, 44') through which the heating fluid flows is greater in outer regions of the plate (20) than in inner regions thereof.

7. The apparatus as claimed in any one of the preceding claims, characterized in that a venturi pump is provided as the source of vacuum.

## Revendications

1. Appareil pour appliquer et incorporer des colorants, ou un décor constitué de colorants, sur ou dans un substrat en plastique (10), comportant un plateau (20) sur lequel sont posés le substrat et, par-dessus, un support de colorant (12), et qui présente une pluralité de canaux (46, 46') qui peuvent être reliés à une source de vide et sont reliés par des trous (48, 50, 52) dans la surface du plateau (20),
caractérisé par le fait que dans le plateau (20) sont prévus une pluralité d'autres canaux (44, 44') pour recevoir un fluide caloporteur (30) qui s'y écoule.

2. Appareil selon la revendication 1,
caractérisé par le fait que les canaux (46, 46') et les autres canaux (44, 44') s'étendent parallèlement les uns aux autres.

3. Appareil selon l'une des revendications 1 ou 2,
caractérisé par le fait que les canaux (44, 44', 46, 46') sont au moins approximativement situés dans un plan.

4. Appareil selon l'une des revendications précédentes,
caractérisé par le fait que les canaux (46) et les autres canaux (44) sont disposés alternativement décalés les uns par rapport aux autres.

5. Appareil selon l'une des revendications précédentes,
caractérisé par le fait que certains des canaux (46, 46') de mise sous vide peuvent être chaque fois et au choix reliés avec la source de vide.

6. Appareil selon l'une des revendications précédentes,
caractérisé par le fait que la densité des canaux (44, 44') parcourus par le fluide calorteur est plus grande dans des zones extérieures du plateau (20) que dans des zones intérieures.

7. Appareil selon l'une des revendications précédentes,
caractérisé par le fait que comme source de vide on prévoit une pompe à venturi.
